# EUROPÄISCHE PATENTSCHRIFT

(11) **EP 0 946 402 B1**
(45) Veröffentlichungstag und Bekanntmachung des Hinweises auf die Patenterteilung: **14.11.2001**
(21) Anmeldenummer: 97953891.5
(22) Anmeldetag: 19.12.1997
(51) Int. Cl.: B65H 9/16, B65H 3/04

(54) **VORRICHTUNG ZUM VEREINZELN VON BLATTGUT AUS EINEM STAPEL**
DEVICE FOR SEPARATING SHEETS IN A PILE
DISPOSITIF POUR SEPARER DES FEUILLES D'UNE PILE DE FEUILLES

(30) Priorität: 20.12.1996 DE 19653424
(43) Veröffentlichungstag der Anmeldung: 06.10.1999
(73) Patentinhaber: Giesecke & Devrient GmbH, 81677 München (DE)
(72) Erfinder: MYLAEUS, Ulrich, D-81245 München (DE); SCHÜBEL, Kurt, D-82152 Planegg (DE); MÜLLER, Dirk, D-81373 München (DE)
(74) Vertreter: Höhfeld, Jochen
(86) Internationale Anmeldenummer: EP9707206
(87) Internationale Veröffentlichungsnummer: WO9828212

(56) Entgegenhaltungen:
- EP-A- 0 021 397
- EP-A- 0 726 218
- DE-A- 2 151 548
- NL-A- 8 201 560
- US-A- 2 991 073

## Beschreibung

Die Erfindung betrifft eine Vorrichtung zum Vereinzeln von Blattgut, wie z.B. Banknoten oder Wertpapiere, aus einem Stapel.

Eine solche Vorrichtung ist beispielsweise aus der DE-OS 21 51 548 bekannt. Die dort beschriebene Vorrichtung weist ein Eingabefach auf, in das ein Blattgutstapel eingelegt wird. Mittels einer Vorschubeinrichtung wird zumindest das von der Abzugseinrichtung abzuziehende Blatt des Stapels.zu einer Abzugseinrichtung transportiert, die dann jeweils ein Blatt vom Stapel abzieht. Zur Verbesserung der Vereinzelungssicherheit weist die Vorrichtung eine Vorvereinzelungseinrichtung auf, die zunächst lediglich eine Teilmenge des Stapels zur Abzugseinrichtung transportiert.

Ein Nachteil der Vorrichtung besteht darin, daß ein Stapel aus Blattgut unterschiedlicher Größe bzw. Formats nur schlecht vereinzelt werden kann. Um beispielswelse eine der Längskanten des Blattguts auf einer Seite des Stapels parallel zur Transportrichtung auszurichten, muß der Bediener den Stapel vor dem Einlegen in das Eingabefach beispielsweise auf einer Ebene aufstoßen, um die gewünschte Ausrichtung zu bewirken.

Aus NL-A 8 201 560 ist eine Vereinzelungsvorrichtung bekannt, die eine Vorschubeinrichtung und schräg zur Vereinzelungsrichtung ausgerichtete Rollen aufweist, um eine Querkomponente in Richtung auf eine seitliche Anlagefläche zu bewirken und auf diese Weise das zu vereinzelnde Blatt auszurichten. Sobald jedoch dieses Blatt von der Abzugseinrichtung erfaßt ist, ist mit dieser Vorrichtung kein Ausrichten des Blattes mehr möglich. Das gilt auch für die aus der EP-A 21 397 bekannte Vereinzelungsvorrichtung, bei welcher mittels einer senkrecht zur Abzugsrichtung wirkenden Schuppungsrolle das zu fördernde Blatt in den Eingriffsbereich zweier angetriebener konischer Abzugswalzen geschoben wird.

Ausgehend davon liegt der Erfindung die Aufgabe zugrunde, eine Vorrichtung zum Vereinzeln von Blattgut von einem Stapel vorzuschlagen, die auch einen Stapel aus Blattgut unterschiedlichen Formats und unterschiedlicher Qualität sicher vereinzelt.

Diese Aufgabe wird durch die Merkmale des Hauptanspruchs gelöst.

Der Grundgedanke der Erfindung besteht im wesentlichen darin, eine Ausrichteinrichtung vorzusehen, die zumindest das von der Abzugseinrichtung abzuziehende Blatt des Stapels in Richtung eines definierten Anschlags transportiert, so daß das Blatt gegen diesen Anschlag ausgerichtet wird. Dabei wirkt die Ausrichteinrichtung alternierend mit einer Vorschubeinrichtung zusammen, so daß die Vorschubeinrichtung und die Ausrichteinrichtung zu unterschiedlichen Zeiten auf das abzuziehende Blatt des Stapels einwirken. Dieses wird dann wechselweise in Ausrichtungsrichtung und Transportrichtung transportiert, bis es die Abzugseinrichtung erreicht.

Vorteil der Erfindung ist es, daß jedes Blatt unabhängig von seinem Format mit einer Kante parallel zur Transportrichtung ausgerichtet wird und sich somit beim Abzug in einem definierten Zustand befindet.

Vorzugsweise wird eine Vorvereinzelungseinrichtung mit einer Andruckeinrichtung vorgesehen, die einen vorvereinzelten Teilstapel mit einem bestimmten Druck beaufschlagt, Hierdurch wird erreicht, daß das von der Abzugseinrichtung abzuziehende Blatt sich in einem definierten Zustand befindet, der nicht von der Anzahl der Blätter im Teilstapel abhängt. Durch eine Optimierung der Abzugseinrichtung auf den definierten Zustand des abzuziehenden Blattes ist eine optimale Vereinzelungssicherheit gewährleistet.

Weitere Merkmale der Erfindung ergeben sich aus den nebengeordneten Ansprüchen und den Unteransprüchen. Nachfolgend wird ein Ausführungsbeispiel der Erfindung anhand der Figuren beschrieben. Es zeigen:
- Fig. 1: Prinzipskizze einer Seitenansicht der Vorrichtung,
- Fig. 2: eine erste Möglichkeit zur Anordnung von Vorschubeinrichtung und Ausrichteinrichtung,
- Fig. 3: eine zweite Möglichkeit zur Anordnung von Vorschubeinrichtung und Ausrichteinrichtung,
- Fig. 4: Prinzipskizze einer Aufsicht auf die Vereinzelerwalze.

Die Fig. 1 zeigt die Seitenansicht einer Ausführungsform der Erfindung. Das Blattgut befindet sich hier in einem Stapel 10 in einem Eingabefach, das aus einer Grundplatte 20, einer Rückhalteplatte 21 und einer Auflageplatte 22 gebildet wird.

Zum Transport der Blätter ist eine Vorschubeinrichtung vorgesehen, die mehrere im Reibkontakt mit dem Blattgut stehende Bewegungselemente aufweisen kann. Als Bewegungselement sind in der Fig. 1 zum einen hintere Nockenräder 30 vorgesehen, die zusammen mit Antriebsrädern 31 auf einer Achse 32 angeordnet sind. Um die hinteren Nockenräder 30 ist ein Reibriemen 33 gelegt. Weiterhin ist ein vorderes Nockenrad 40 vorgesehen, das analog mit einem Antriebsrad 41 auf einer Achse 42 angeordnet ist. In einem gewissen Abstand zum Nockenrad 40 ist ein Gegenrad 43 auf einer Achse 44 angeordnet. Um das Nockenrad 40 und das Gegenrad 43 ist ein Reibriemen 45 gelegt.

Durch die Verwendung von Reibriemen 33 und 45 wird gewährleistet, daß eine relativ große Reibfläche zur Wechselwirkung mit dem Blattgut zur Verfügung steht, da die Reibriemen 33 und 45 eine Länge aufweisen, die größer dem Umfang des jeweiligen Nockenrades ist. Durch die Drehung der Nokkenräder 30 und 40 bewegen sich die Reibriemen 33 und 45 über die Nokkenräder, so daß jeweils eine andere Stelle des Reibriemens 33 und 45 mit dem Blattgut wechselwirkt. Der durch die Reibung entstehende Verschleiß wird somit gleichmäßig über die Reibriemen 33 und 45 verteilt. Hierdurch kann eine relativ hohe Standzeit der Reibriemen 33 und 45 erreicht werden, so daß diese nur selten ausgetauscht werden müssen.

In einer Vorrichtung, die eine verhältnismäßig geringe Anzahl von Blättern in einer vorgegebenen Zeiteinheit vereinzelt und bei der damit der Verschleiß durch Abrieb geringer ist, können auch Nockenräder oder anders gestaltete Räder eingesetzt werden, bei denen lediglich an deren Umfang zumindest teilweise ein Reibelement vorgesehen ist.

Optional kann ein Antrieb 46 vorgesehen werden, der zum Antrieb des Reibriemens 45 dient. Das Nockenrad 40 wird hierbei so ausgestaltet, daß der Reibriemen 45 unabhängig von der Stellung des Nockenrades 40 über dieses gleiten kann. Durch diese Maßnahme kann die Transportgeschwindigkeit bei der Vereinzelung des Blattguts unabhängig von der Wechselwirkungszeit des Reibriemens 45 mit dem Blattgut geregelt werden. Die Wechselwirkungszeit wird im wesentlichen durch die Umdrehungsgeschwindigkeit des Nockenrades 40 bestimmt.

Um den Verschleiß der Reibriemen 33 und 45 weiter zu vermindern, können die Nockenräder 30 und 40 zumindest teilweise gefedert gelagert sein. Hierdurch wird erreicht, daß der Andruck der Reibriemen 33 und 45 gegen das Blattgut nach oben begrenzt ist.

Die Begrenzung des Andrucks ist insbesondere bei hohen Stapeln 10 wirksam. Diese Begrenzung des Andrucks verhindert bei hohen Stapeln 10 zu große Vorschubkräfte, die zu vermehrten Doppelabzügen führen können. Außerdem können die Reibriemen 33 und 45 bei Berührung durch den Benutzer nachgeben, was die Verletzungsgefahr verringert.

Die hinteren Nockenräder 30 werden vorzugsweise mit einer elliptischen Außenkontur ausgeführt. Ein über zwei elliptische Nockenräder 30 gelegte Reibriemen 33 hat in jeder Stellung der Nockenräder 30 die gleiche Länge.

Damit läßt sich ohne Längenänderung des Reibriemens 33 ein relativ großer Hub der Nocken erreichen.

Weiterhin ist eine Ausrichteinrichtung vorgesehen. Diese weist mehrere im Reibkontakt mit dem Blatt stehende Bewegungselemente beispielsweise in Form von Nockenrädern 50 auf, die mit einem Antriebsrad 51 auf einer Achse 52 angeordnet sind. Analog zum Gegenrad 43 des vorderen Nockenrads 40 sind auch hier in bestimmtem Abstand zu den Nockenrädern 50 eine entsprechende Anzahl von Gegenrädern 53 auf einer Achse 54 angeordnet. Um jeweils ein Nockenrad 50 und ein Gegenrad 53 ist ein Reibriemen 55 gelegt. Auch hier können die Achse 54 und somit auch die Reibriemen 55 optional von einem Antrieb 56 angetrieben werden.

Die Nockenräder 30, 40 und 50 werden bevorzugt von einem einzelnen Nokkenradantrieb 60 angetrieben. Der Nockenradantrieb 60 treibt ein Antriebsrad 61, das auf einer Achse 62 angeordnet ist. Mittels Antriebsriemen 63, 64 und 65 werden die Nockenräder 30, 40 und 50 über die zugehörigen Antriebsräder 31, 41 und 51 angetrieben.

Die Form der Nockenräder 30, 40 und 50 ist so gewählt, daß deren Nocken um einen bestimmten Betrag durch die Auflageplatte 22 in das Eingabefach hineinragen, so daß die Reibriemen 33, 45 und 55 zumindest mit dem abzuziehenden Blatt 11 des Stapels 10 in Berührung kommen.

Die Antriebsräder 31, 41 und 51 der Nockenräder 30, 40 und 50 sind so dimensioniert, daß zum einen die Nocken der Nockenräder 30 und 40 und zum anderen die Nocken der Nockenräder 50 gleichzeitig durch die Auflageplatte 22 treten. Die Nocken der Nockenräder 30 und 40 treten bevorzugt zeitversetzt mit einer konstanten Phasenverschiebung zu den Nocken der Nockenräder 50 durch die Auflageplatte 22, so daß die Nocken der Nockenräder 30 und 40 der Vorschubeinrichtung und die Nocken der Nockenräder 50 der Ausrichteinrichtung alternierend zumindest auf das abzuziehende Blatt 11 des Stapels 10 einwirken.

Alternativ zu den Nockenrädern 30, 40 und 50 können auch runde Räder verwendet werden, die mittels einer geeigneten Mechanik in analoger Weise durch die Auflageplatte 22 treten. Bevorzugt muß auch hier darauf geachtet werden, daß die Räder der Vorschubeinrichtung und die Räder der Ausrichteinrichtung alternierend zumindest auf das abzuziehende Blatt 11 des Stapels 10 einwirken.

In Fig. 2 ist eine Prinzipskizze einer Aufsicht auf die Auflageplatte 22, durch die die Nocken der Nockenräder 30, 40 und 50 bevorzugt alternierend hindurchtreten. Die Nockenräder 30 und 40 der Vorschubeinrichtung sind hierbei parallel zu einer Transportrichtung T ausgerichtet. Die Nockenräder 50 sind parallel zu einer Ausrichtungsrichtung A angeordnet.

Durch die Einwirkung der um die Nockenräder 30 und 40 gelegten Reibriemen 33 und 45 beim Durchtritt der Nocken durch die Auflageplatte 22 wird zumindest das abzuziehende Blatt 11 des Stapels 10 zunächst um eine gewisse Strecke in Richtung der Transportrichtung transportiert. Danach treten die Nocken der Nockenräder 30 und 40 wieder durch die Auflageplatte 22, so daß die Reibriemen 33 und 45 nicht mehr mit dem Blatt 11 wechselwirken. Parallel dazu treten die Nocken der Nockenräder 50 durch die Auflageplatte 22, so daß die Reibriemen 55 zumindest auf das Blatt 11 des Stapels 10 einwirken und dieses in Richtung eines definierten Anschlags transportieren, der hier von der Grundplatte 20 gebildet wird.

Durch eine geeignete Dimensionierung der Nockenräder 50 und deren Umdrehungsgeschwindigkeit kann gewährleistet werden, daß zumindest das abzuziehende Blatt 11 mit einer Kante parallel zur Transportrichtung T an der Grundplatte 20 ausgerichtet ist, bevor das Blatt von einer Abzugseinrichtung vom Stapel 10 abgezogen wird.

Die Fig. 3 zeigt eine zweite Möglichkeit zur Anordnung der Nockenräder 30, 40 und 50, wobei die Nockenräder 30 und 40 der Vorschubeinrichtung um einen bestimmten Winkel zur Transportrichtung T versetzt angeordnet sind, so daß das abzuziehende Blatt 11 nicht nur in Transportrichtung T sondern auch in Ausrichtungsrichtung A transportiert wird. Vorteil hiervon ist es, daß das Blattgut 11 schneller gegen die Grundplatte 20 ausgerichtet wird, da alle Nockenräder 30, 40 und 50 einen gewissen Transport des Blattes 11 in Richtung der Grundplatte 20 bewirken.

Zusätzlich werden die Nockenräder 50 der Ausrichteinrichtung so um einen bestimmten Winkel gedreht angeordnet, daß das abzuziehende Blatt 11 nicht nur in Ausrichtungsrichtung transportiert wird, sondern zusätzlich auch mit einer Komponente beaufschlagt wird, die bezogen auf die Transportrichtung rückwärts gerichtet ist. Vorteil hiervon ist es, daß die Blätter im Falle einer Verklemmung vor oder in der Abzugseinrichtung aus der Abzugseinrichtung zurückgezogen werden. Die Verklemmung kann so in der Regel automatisch beseitigt werden, was wiederum zu einer Erhöhung der Vereinzelungssicherheit führt.

Zur weiteren Erhöhung der Vereinzelungssicherheit weist die Vorrichtung eine Vorvereinzelungseinrichtung auf, die in Fig. 1 dargestellt ist und neben der Rückhalteplatte 21 eine Andruckeinrichtung aufweist. Diese besteht aus einem Andruckelement 70, das um eine Achse 71 drehbar gelagert ist. Das Andruckelement 70 kann mittels eines Antriebs 72 und eines Gestänges 73 bewegt werden. Der Antrieb 72 kann beispielsweise als Feder oder als elektrisch ansteuerbarer Schrittmotor oder als Kombination aus beiden ausgeführt sein.

Um den Reibwiderstand zwischen dem Teilstapel und dem Andruckelement 70 zu verringern, kann das Andruckelement 70 kufenförmig ausgebildet sein oder direkt aus Kufen bestehen. Beim Andruck des Teilstapels treten hierbei lediglich die Kufen in Wechselwirkung mit dem Teilstapel.

Zur Vorvereinzelung ist die den Stapel stützende Rückhalteplatte 21 so dimensioniert, daß zwischen der Rückhalteplatte 21 und der Auflageplatte 22 ein Spalt entsteht, durch den lediglich ein Teilstapel mit einer begrenzten Anzahl von Blättern transportiert werden kann. Die Position des Andruckelements 70 wird so geregelt, daß sie den durch den Spalt tretenden Teilstapel mit einem bestimmten Druck beaufschlagt. Bevorzugt wird der Druck größer gewählt, als der durch das Gewicht des Teilstapels auf die Vorschieb-bzw. Abzugseinrichtung wirkende Druck. Hierdurch kann erreicht werden, daß das zu vereinzelnde Blatt 11 mit einem annähernd konstanten Druck belastet wird, der im wesentlichen unabhängig von der Anzahl der Blätter im Teilstapel ist. Das zu vereinzelnde Blattgut 11 befindet sich somit in einem definierten Zustand, der nicht von der Anzahl der Blätter im Teilstapel abhängig ist An diesen definierten Zustand kann die Abzugseinrichtung optimal angepaßt werden.

Alternativ zur Andruckplatte 70 können in der Vorvereinzelungseinrichtung auch Mittel vorgesehen werden, die einen konstanten Luftstrom erzeugen. Dieser Luftstrom wird so geleitet, daß er den Teilstapel mit einem konstanten Druck beaufschlagt. Bei Bedarf können diese Mittel zur Erzeugung eines konstanten Luftstroms auch mit einem Andruckelement 70 mit oder ohne Kufen kombiniert werden.

Das ausgerichtete und mit bestimmtem Druck beaufschlagte abzuziehende Blatt 11 wird durch eine Abzugseinrichtung vom Stapel 10 abgezogen. Diese weist eine Vereinzelungswalze 80 auf, die durch einen Antrieb 81 über eine Achse 82 angetrieben wird. Bevorzugt wird als Antrieb 81 ein Schrittmotor verwendet, der die Vereinzelungswalze 80 zum Abzug eines Blattes aus der Ruheposition auf die gewünschte Abzugsgeschwindigkeit beschleunigt. Die Vereinzelerwalze 80 weist Reibelemente 83 auf, mittels derer das abzuziehende Blatt 11 vom Stapel 10 abgezogen wird.

Der Antrieb 81 wird durch eine hier nicht dargestellte Steuerung gesteuert. In einem ersten Betriebsmodus wird der Antrieb 81 von der Steuerung in konstanten Zeitabständen angesteuert, so daß in konstanten Zeitabständen jeweils ein Blatt vom Stapel 10 durch die Vereinzelungswalze 80 abgezogen wird.

Bevorzugt werden jedoch im Bereich der Abzugseinrichtung Sensoren vorgesehen, deren Meßwerte zur Steuerung des Schrittmotors ausgewertet werden. In einem zweiten Betriebsmodus wird von einem Sensor die Vorder- und/oder Hinterkante des Blattes 11 nach der Vereinzelung detektiert. Die Vereinzelung des nachfolgenden Blattes 12 erfolgt mit einer konstanten Zeitverzögerung nach der Detektion der Hinterkante des abzuziehenden Blattes 11. Hierdurch entsteht zwischen dem abzuziehenden Blatt 11 und dem nachfolgenden Blatt 12 eine Lücke konstanter Größe. Dieser Betriebsmodus ist besonders vorteilhaft bei der Vereinzelung von Blattgut unterschiedlicher Größe, da so der Durchsatz der Blätter optimiert werden kann. Bevorzugt wird der Umfang der Vereinzelungswalze 80 so gewählt, daß dieser gleich der Summe der Länge des kürzesten abzuziehenden Blattes und einer systembedingten minimalen Lücke ist. Hierdurch kann gewährleistet werden, daß auch die kürzesten abzuziehenden Blätter optimal vereinzelt werden können.

Zur Vermeidung von Doppelabzügen weist die Abzugseinrichtung eine Rückhalteeinrichtung auf. Diese weist gemäß der Ausführungsform in Fig. 1 eine Rückhaltewalze 90 auf, die von einem Antrieb 91 über eine Achse 92 angetrieben wird. Über ein Gegenrad 93, das auf einer Achse 94 angebracht ist, und um die Rückhaltewalze 90 ist ein Reibriemen 95 gelegt. Anders gestaltete Rückhalteeinrichtungen, wie feststehende Rückhalteklötze oder Reibräder sind ebenso möglich.

Bei der Vereinzelung des Blattguts treibt der Antrieb 91 die Rückhaltewalze 90 gesteuert so an, daß der Reibriemen 95 entgegengesetzt der Transportrichtung T bewegt wird. Die Reibungswirkung des Reibelementes 83 und des Reibriemens 95 sind so gewählt, daß die Reibungswirkung des Reibelements 83 größer ist als die des Reibriemens 95. Beide Reibungswirkungen sind größer als die Reibungswirkung zwischen zwei Blättern 11 und 12. Hierdurch wird gewährleistet, daß lediglich das abzuziehende Blatt 11 vom Reibelement 83 der Vereinzelungswalze 80 erfaßt wird. Das nachfolgende Blatt 12 wird vom Reibriemen 95 der Rückhalteeinrichtung zurückgehalten.

Zur Beseitigung von Störungen ist es bei Bedarf auch möglich, die Rückhaltewalze 90 gesteuert so anzutreiben, daß der Reibriemen 95 das Blattgut in Transportrichtung T transportiert. Dies kann insbesondere bei der Auflösung von Verklemmungen im Bereich der Vereinzelungswalze 80 vorteilhaft sein.

Die Rückhalteeinrichtung ist um einen Drehpunkt 96 drehbar gelagert, so daß sich bei der Drehung der Rückhalteeinrichtung um den Drehpunkt 96 der Abstand zwischen der Rückhalteeinrichtung und der Vereinzelungswalze 80 ändert. Die Position der gedrehten Rückhalteeinrichtung ist in der Fig. 1 strichliert dargestellt. Bevorzugt ist die Rückhalteeinrichtung in dieser Position arretierbar, so daß z.B. bei einer nicht automatisch behebbaren Verklemmung von Blattgut ein leichter Zugang zum Blattgut besteht.

Um den Verschleiß des Reibriemens 95 gering zu halten, ist auch hier die Länge des Reibriemens größer als der Umfang der Rückhaltewalze 90 gewählt. Um den Andruck des Reibriemens 95 nach oben zu begrenzen, wird die Rückhalteeinrichtung bevorzugt federnd gelagert.

Optional kann ein Sensor vorgesehen werden, der die Stellung der Rückhalteeinrichtung detektiert. Abhängig von der detektierten Stellung kann beispielsweise die Betriebsbereitschaft der Vorrichtung durch die Steuerung signalisiert werden.

Das vom Stapel 10 abgezogene Blattgut 11 kann dann von einem Transportsystem beispielsweise zu weiterbearbeitenden Einrichtungen transportiert werden. Das Transportsystem weist hier Transportriemen 100 und 101 auf, zwischen denen das vom Stapel 10 abgezogene Blattgut transportiert wird. Die Transportriemen 100 werden hier um Umlaufräder 102 umgelenkt, die auf den Achsen 92 und 94 der Rückhalteeinrichtung angebracht sind. Zur Umlenkung der Transportriemen 101 weist, wie in Fig. 4 dargestellt, die Vereinzelungswalze 80 auf der Achse 82 freilaufende Umlaufräder 103 auf, über die die Transportriemen 101 umgelenkt werden. Bei Bedarf können solche freilaufenden Umlaufräder auch in der Rückhaltewalze 90 und im Gegenrad 93 vorgesehen werden.

Optional kann im Eingabefach ein hier nicht dargestellter Sensor vorgesehen werden, der die Anwesenheit von Blattgut detektiert. Die von dem Sensor detektierten Meßwerte können beispielsweise zur Steuerung des Antriebs der Vereinzelungswalze 80 als auch zur Steuerung des Antriebs 60 verwendet werden.

## Patentansprüche

1. Vorrichtung zum Vereinzeln von Blattgut von einem Stapel (10) mit
- einem Eingabefach (20-22) für den Stapel,
- einer Abzugseinrichtung (80-83, 90-95), die jeweils ein Blatt (11) vom Stapel (10) abzieht,
- einer Vorschubeinrichtung (30, 33, 40-43), die wenigstens ein Blatt des Stapels in Richtung der Abzugseinrichtung transportiert
**dadurch gekennzeichnet, daß**
- innerhalb des Eingabefachs (20-22) eine Ausrichteinrichtung (50-55) vorgesehen ist, die zumindest das von der Abzugseinrichtung abzuziehende Blatt in Richtung wenigstens eines definierten Anschlages (20) transportiert, so daß das Blatt gegen diesen Anschlag ausgerichtet wird und daß die Vorschubeinrichtung und die Ausrichteinrichtung zumindest auf das von der Abzugseinrichtung abzuziehende Blatt des Stapels alternierend einwirken.

2. Vorrichtung nach Anspruch 1, **dadurch gekennzeichnet, daß** die Vorschubeinrichtung (30, 33, 40-45) das von der Abzugseinrichtung abzuziehende Blatt (11) des Stapels (10) zusätzlich in Richtung des Anschlags (20) transportiert.

3. Vorrichtung nach Anspruch 1, **dadurch gekennzeichnet, daß** die Ausrichteinrichtung (50-55) das von der Abzugseinrichtung abzuziehende Blatt des Stapels zusätzlich mit einer Komponente beaufschlagt, die bezogen auf die Transportrichtung (T) des Blattes rückwärts gerichtet ist

4. Vorrichtung nach einem der Ansprüche 1 bis 3, **dadurch gekennzeichnet, daß** die Vorschubeinrichtung (30, 33, 40-45) und die Ausrichteinrichtung (50-55) zumindest auf das von der Abzugseinrichtung (80-83, 90-95) abzuziehende Blatt des Stapels mit einer konstanten Phasenverschiebung einwirken.

5. Vorrichtung nach Anspruch 1, **dadurch gekennzeichnet, daß** die Vorschubeinrichtung (30, 33, 40-45) und/oder die Ausrichteinrichtung (50-55) im Reibkontakt mit dem Blatt stehende Bewegungselemente (33, 55)aufweist.

6. Vorrichtung nach Anspruch 5, **dadurch gekennzeichnet, daß** die Bewegungselemente (33, 45) der Vorschubeinrichtung parallel zur Transportrichtung (T) angeordnet sind.

7. Vorrichtung nach Anspruch 5, **dadurch gekennzeichnet, daß** die Bewegungselemente (33, 45) der Vorschubeinrichtung in einem bestimmten Winkel zwischen Transportrichtung (T) und Ausrichtungsrichtung (A) angeordnet sind.

8. Vorrichtung nach Anspruch 5, **dadurch gekennzeichnet, daß** die Bewegungselemente (55) der Ausrichteinrichtung parallel zur Ausrichtungsrichtung (A) angeordnet sind.

9. Vorrichtung nach Anspruch 5, **dadurch gekennzeichnet, daß** die Bewegungselemente (55) der Ausrichteinrichtung in einem bestimmten Winkel zwischen Ausrichtungsrichtung (A) und entgegengesetzter Transportrichtung angeordnet sind.

10. Vorrichtung nach Anspruch 5, **dadurch gekennzeichnet, daß** die Bewegungselemente (33, 55) mittels eines einzigen Antriebes (60) angetrieben werden.

11. Vorrichtung nach Anspruch 5, **dadurch gekennzeichnet, daß** die Räder zumindest teilweise gefedert gelagert sind.

12. Vorrichtung nach Anspruch 5, **dadurch gekennzeichnet, daß** die Bewegungselemente zumindest teilweise um Umlenkrollen (30,50, 53) laufende Reibriemen sind mit einer Länge, die größer ist als der Umfang der Umlenkrolle.

13. Vorrichtung nach Anspruch 12, **dadurch gekennzeichnet, daß** die Umlenkrollen Nockenräder (30, 50, 53) mit einer elliptischen Außenkontur sind.

14. Vorrichtung nach Anspruch 1, **dadurch gekennzeichnet, daß** bezogen auf die Transportrichtung vor der Abzugseinrichtung eine Vorvereinzelungseinrichtung (70-73) vorgesehen ist mit einer Andruckeinrichtung (70), die einen vorvereinzelten Teil des Stapels mit einem bestimmten Druck beaufschlagt.

15. Vorrichtung nach Anspruch 14, **dadurch gekennzeichnet, daß** die Andruckeinrichtung eine gefederte Andruckplatte (70) aufweist.

16. Vorrichtung nach Anspruch 15, **dadurch gekennzeichnet, daß** die Andruckplatte (70) Kufen aufweist.

17. Vorrichtung nach Anspruch 14, **dadurch gekennzeichnet, daß** die Vorvereinzelungseinrichtung (70-73) Mittel aufweist, die einen konstanten Luftstrom erzeugen, der den Teilstapel mit einem konstanten Druck beaufschlagt.

18. Vorrichtung nach Anspruch 14, **dadurch gekennzeichnet, daß** der Druck größer ist als der durch das Gewicht des Teilstapels mit der maximalen Anzahl von Blättern erzeugte Druck.

19. Vorrichtung nach Anspruch 1, **dadurch gekennzeichnet, daß** im Eingabefach ein Sensor vorgesehen ist, der die Vorderkante und/oder Hinterkante eines Blattes (11) nach der Vereinzelung durch die Abzugseinrichtung detektiert.

20. Vorrichtung nach Anspruch 19, **dadurch gekennzeichnet, daß** die Abzugseinrichtung in Abhängigkeit vom Signal des Sensors aus dem Stillstand auf die gewünschte Abzugsgeschwindigkeit beschleunigt wird.

21. Vorrichtung nach Anspruch 1, **dadurch gekennzeichnet, daß** eine Rückhalteeinrichtung vorgesehen ist, die drehbar gelagert ist, so daß sich bei der Drehung der Rückhalteeinrichtung (90-95) der Abstand zwischen der Rückhalteeinrichtung und der Abzugseinrichtung ändert.

## Claims

1. A device for singling sheet material from a stack (10), comprising
- an introduction compartment (20-22) for the stack,
- a withdrawal means (80-83, 90-95) withdrawing one sheet (11) from the stack (10) at a time,
- a feed means (30, 33, 40-43) transporting at least one sheet of the stack in the direction of said withdrawal means,
**characterized in**
- **that**, within said introduction compartment (20-22), there is provided an aligning means (50-55) transporting at least the sheet to be withdrawn by the withdrawal means in the direction of at least one defined stop (20) so that said sheet is aligned against said stop, and in that the feed means and the aligning means alternatingly act at least on the sheet of the stack to be withdrawn by said withdrawal means.

2. A device according to claim 1,
**characterized in that** said feed means (30, 33, 40-45) transports the sheet (11) of the stack (10) to be withdrawn by the withdrawal means in addition in the direction of said stop (20).

3. A device according to claim 1,
**characterized in that** the aligning means (50-55) acts on the sheet of the stack to be withdrawn by said withdrawal means in addition with a component that is directed backwards in relation to the transport direction (T) of said sheet.

4. A device according to any of claims 1 to 3,
**characterized in that** said feed means (30, 33, 40-45) and said aligning means (50-55) act with a constant phase shift at least on the sheet of the stack to be withdrawn by said withdrawal means (80-83, 90-95).

5. A device according to claim 1,
**characterized in that** said feed means (30, 33, 40-45) and/or said aligning means (50-55) have moving elements (33, 55) in frictional contact with said sheet.

6. A device according to claim 5,
**characterized in that** the moving elements (33, 45) of said feed means are arranged parallel to the transport direction (T).

7. A device according to claim 5,
**characterized in that** the moving elements (33, 45) of said feed means are arranged at a specific angle between transport direction (T) and alignment direction.

8. A device according to claim 5,
**characterized in that** the moving elements (55) of said aligning means are arranged parallel to the alignment direction (A).

9. A device according to claim 5,
**characterized in that** the moving elements (55) of said aligning means are arranged at a specific angle between alignment direction (A) and an opposite transport direction.

10. A device according to claim 5,
**characterized in that** the moving elements (33, 55) are driven by means of one single drive (60).

11. A device according to claim 5,
**characterized in that** the wheels are at least in part supported by springs.

12. A device according to claim 5,
**characterized in that** the moving elements are at least in part friction belts moving around deflection rollers (30, 50, 53) and having a length greater than the circumference of the deflection rollers.

13. A device according to claim 12,
**characterized in that** the deflection rollers are cam wheels (30, 50, 53) having an elliptical outside contour.

14. A device according to claim 1,
**characterized in that**, upstream of the withdrawal means with respect to the transport direction, there is provided a presingling means (70-73) having a pressing means (70) applying a specific pressure to a presingled part of the stack.

15. A device according to claim 14,
**characterized in that** the pressing means includes a spring-mounted pressing plate (70).

16. A device according to claim 15,
**characterized in that** the pressing plate (70) has rockers.

17. A device according to claim 14,
**characterized in that** the presingling means (70-73) has means generating a constant air stream applying a constant pressure to the partial stack.

18. A device according to claim 14,
**characterized in that** said pressure is higher than the pressure produced by the weight of the partial stack with the maximum number of sheets.

19. A device according to claim 1,
**characterized in that** the introduction compartment has a sensor provided therein, detecting the leading edge and/or the trailing edge of a sheet (11) after singling thereof by said withdrawal means.

20. A device according to claim 19,
**characterized in that** the withdrawal means is accelerated from standstill to the desired withdrawal speed in accordance with the signal of said sensor.

21. A device according to claim 1,
**characterized in that** a hold-back means is provided which is rotatably supported so that, upon rotation of the hold-back means (90-95), the distance between the hold-back means and the withdrawal means varies.

## Revendications

1. Dispositif de séparation de papier valeur provenant d'une pile (10) présentant :
- un boîtier d'introduction (20 à 22) pour la pile ;
- un dispositif d'extraction (80 à 83, 90 à 95), qui retire à chaque fois une feuille (11) de la pile (10) ;
- un dispositif d'avance (30, 33, 40 à 43) qui transporte au moins une feuille de la pile en direction du dispositif d'extraction,
**caractérisé en ce que**, à l'intérieur du boîtier d'introduction (20 à 22) un dispositif d'alignement (50 à 55) est prévu, qui transporte au moins la feuille à extraire par le dispositif d'extraction en direction d'au moins une butée définie (20), de sorte que la feuille soit alignée contre cette butée et **en ce que** le dispositif d'avance et le dispositif d'alignement agissent sur la feuille à extraire de la pile par le dispositif d'extraction de façon alternative.

2. Dispositif selon la revendication 1, **caractérisé en ce que** le dispositif d'avance (30, 33, 40 à 45) transporte la feuille (11) de la pile (10) à extraire par le dispositif d'extraction en outre dans la direction de la butée (20).

3. Dispositif selon la revendication 1, **caractérisé en ce que** le dispositif d'alignement (50 à 55) admet la feuille à extraire par le dispositif d'extraction hors de la pile, en outre avec un composant, ce composant étant orienté dans le sens de recul par rapport à la direction de transport (T) de la feuille.

4. Dispositif selon l'une quelconque des revendications 1 à 3, **caractérisé en ce que** le dispositif d'avance (30, 33, 40 à 45) et le dispositif d'alignement (50 à 55) agissent au moins sur la feuille à extraire par le dispositif d'extraction (80 à 83, 90 à 95) hors de la pile avec un décalage de phase constant.

5. Dispositif selon la revendication 1, **caractérisé en ce que** le dispositif d'avance (30, 33, 40 à 45) et/ou le dispositif d'alignement (50 à 55) présentent des éléments de déplacement (33, 55) placés en contact par friction avec la feuille.

6. Dispositif selon la revendication 5, **caractérisé en ce que** les éléments de déplacement (33, 45) du dispositif d'avance sont agencés parallèles à la direction de transport (T).

7. Dispositif selon la revendication 5, **caractérisé en ce que** les éléments de déplacement (33, 45) du dispositif d'avance sont agencés avec un angle déterminé entre la direction de transport (T) et la direction d'alignement (A).

8. Dispositif selon la revendication 5, **caractérisé en ce que** les éléments de déplacement (55) du dispositif d'alignement sont agencés parallèles à la direction d'alignement (A).

9. Dispositif selon la revendication 5, **caractérisé en ce que** les éléments de déplacement du dispositif d'alignement sont agencés avec un angle déterminé entre la direction d'alignement (A) et la direction de transport opposée.

10. Dispositif selon la revendication 5, **caractérisé en ce que** les éléments de déplacement (33, 55) sont entraînés au moyen d'un unique entraînement (60).

11. Dispositif selon la revendication 5, **caractérisé en ce que** les roues sont montées élastiquement au moins partiellement.

12. Dispositif selon la revendication 5, **caractérisé en ce que** les éléments de déplacement sont des rails de friction s'étendant au moins partiellement autour de poulies de guidage (30, 50, 53), avec une longueur plus grande que le périmètre des poulies de guidage.

13. Dispositif selon la revendication 12, **caractérisé en ce que** les poulies de guidage sont des roues dentées (30, 50, 53) présentant un contour extérieur elliptique.

14. Dispositif selon la revendication 1, **caractérisé en ce qu'**un dispositif de pré-séparation (70 à 73) est prévu avant le dispositif d'extraction par rapport à la direction de transport, avec un dispositif presseur (70) qui sollicite une partie pré-séparée de la pile avec une pression déterminée.

15. Dispositif selon la revendication 14, **caractérisé en ce que** le dispositif d'impression présente un cadre presseur (70) sollicité élastiquement.

16. Dispositif selon la revendication 15, **caractérisé en ce que** le cadre presseur (70) présente des flasques.

17. Dispositif selon la revendication 14, **caractérisé en ce que** dispositif de pré-séparation (70 à 73) présente des moyens, qui génèrent un écoulement d'air constant, qui sollicite la partie de pile avec une pression constante.

18. Dispositif selon la revendication 14, **caractérisé en ce que** la pression est supérieure à la pression générée par le poids de la partie de la pile présentant le nombre maximal de feuilles.

19. Dispositif selon la revendication 1, **caractérisé en ce qu'**un capteur est disposé dans le boîtier d'introduction, qui détecte le bord avant et/ou le bord arrière d'une feuille (11) après la séparation par le dispositif d'extraction.

20. Dispositif selon la revendication 19, **caractérisé en ce que** dispositif d'extraction est accéléré en fonction du signal du capteur depuis un état de repos jusqu'à une vitesse d'extraction souhaitée.

21. Dispositif selon la revendication 1, **caractérisé en ce qu'**un dispositif de retenue est prévu, qui est monté rotatif, de sorte que l'écart entre le dispositif de retenue et le dispositif d'extraction se modifie lors d'une rotation du dispositif de retenue (90 à 95).
